# EUROPÄISCHE PATENTANMELDUNG

(11) **EP 0 328 935 A1**
(43) Veröffentlichungstag der Anmeldung: **23.08.1989**
(21) Anmeldenummer: 89101669.3
(22) Anmeldetag: 01.02.1989
(51) Int. Cl.: B66F 7/08, B66F 7/26

(54) **Auffahrbühne für einen Arbeits- und Inspektionsstand für Kraftfahrzeuge**

(30) Priorität: 19.02.1988 DE 3805147; 25.03.1988 DE 3810061
(71) Anmelder: AUTOP - PERKUTE MASCHINENBAU GMBH, D-4440 Rheine 1 (DE)
(72) Erfinder: Senger, Egon, D-4440 Rheine (DE); Oortmann, Friedrich, D-4460 Nordhorn (DE)
(74) Vertreter: Habbel, Hans-Georg, Dipl.-Ing.

(57) **Zusammenfassung**

Gemäß der Erfindung wird vorgeschlagen, die Fahrbahnschienen (1) einer Auffahrbühne an einem Hubstößel (4) und an einem Lenker (9) zu lagern, wobei sich der Hubstößel in der Fahrbahnschiene in einer Rollführung (6) führt, und einen Radfreiheber (2) in die Fahrbahnschienen zu integrieren, der über ein Scherenhubgestänge (14) aus seiner Ruhelage in zwei unterschiedlich hohe Arbeitslagen anhebbar ist.

## Beschreibung

Die Erfindung bezieht sich auf eine Auffahrbühne für einen Arbeits- und Inspektionsstand für Kraftfahrzeuge gemäß dem Oberbegriff des Hauptanspruches.

Aus der DE-PS 12 50 089 ist ein Arbeits- und Inspektionsstand für Kraftfahrzeuge bekannt, der es ermöglicht, daß die Monteure bei ausgefahrener Hebevorrichtung an dem in einer bestimmten Höhe über den Werkstattboden befindlichen Fahrzeug auf drei verschiedenen Arbeitsebenen gleichzeitig tätig sein können, wobei auch die Möglichkeit besteht, daß zwei oder mehrere Monteure auf derselben Seite des Fahrzeuges, auf der mittleren und auf der oberen Ebene arbeiten können.

Für diese bekannte Anordnung ist es erforderlich, daß die unterste Ebene etwa 90 cm unter dem Werkstattboden vorgesehen wird, d.h. es ist eine Grube erforderlich, die das Aufstellen eines solchen Arbeits- und Inspektionsstandes aufwendig macht. In vielen Fällen ist sogar das Anbringen einer solchen Grube nicht möglich.

Bei den üblichen mit Auffahrschienen arbeitenden Inspektionsständen ist das vordere Ende der Auffahrschienen so hoch über dem Werkstattboden angeordnet, daß es beim Auffahren von Kraftfahrzeugen, die mit Frontspoilern od. dgl. ausgerüstet sind, zu Schwierigkeiten kommen kann. Hier ist es erstrebenswert, die Auffahrschiene in ihrem vorderen Bereich möglichst niedrig einzustellen. Dem widerspricht die Forderung der Praxis, daß die Auffahrschiene nach Möglichkeit eine Neigung von nicht größer als 2° aufweisen soll, um somit ein Aufschieben des Fahrzeuges von Hand zu ermöglichen.

Der Erfindung liegt die Aufgabe zugrunde, eine Auffahrbühne für einen Arbeits- und Inspektionsstand zu schaffen, bei welchem einerseits die Grube unterhalb der Arbeitsbühne vermieden wird und trotzdem ein "Dreiebenenstand" erreicht wird und bei welchem weiterhin die Auffahrhöhe am vorderen Ende der Auffahrschiene möglichst niedrig ist, so daß auch ein Auffahren von Kraftfahrzeugen mit Frontspoiler od. dgl. möglich wird, wobei trotzdem das Einstellen der Auffahrbühne bei teilweise aufgefahrenem Fahrzeug auf einen Neigungswinkel von 2° möglich ist, so daß auch ein Aufschieben von Hand gewährleistet ist.

Diese der Erfindung zugrundeliegende komplexe Aufgabe wird durch die Lehre des Hauptanspruches gelöst.

Mit anderen Worten ausgedrückt, wird gemäß der Erfindung eine Auffahrbühne vorgeschlagen, die über eine sinnreiche Lenkerkonstruktion in verschiedenen Einstellungen in ihrer untersten Stellung eingestellt werden kann. Weiterhin kann die Auffahrbühne dann bodenparallel auf eine erste Arbeitshöhe von 600 mm aufgefahren werden und dann ist es weiterhin möglich, über den sogenannten Radfreiheber, das Fahrzeug auf eine Höhe von zusätzlich 450 mm bzw. zusätzlich von 1250 mm stufenlos anzuheben.

Vorteilhafte Ausgestaltungen sind in den Unteransprüchen erläutert.

Ein Ausführungsbeispiel der Erfindung wird nachfolgend anhand der Zeichnungen beschrieben.

Die Zeichnungen zeigen dabei in
Fig. 1 die Auffahrbühne in ihrer sogenannten "Auffahrstellung", in
Fig. 2 die Auffahrbühne in der "Zugstellung", in
Fig. 3 die Auffahrbühne im angehobenen Zustand mit zusätzlich angehobenem Radfreiheber und in
Fig. 4 die Auffahrbühne gemäß Fig. 3 mit in seine Endstellung angehobenem Radfreiheber, so daß eine Kopffreiheit unterhalb des Fahrzeuges gewährleistet ist.

In den Zeichnungen ist mit 1 eine Auffahrschiene einer Auffahrbühne bezeichnet, wobei in die Auffahrschienen 1 ein Radfreiheber 2 integriert ist. Zum besseren Verständnis der nachfolgenden Beschreibung ist das rückwärtige Ende der Fahrbahnschiene 1 mit 3 und das vordere Ende der Fahrbahnschiene 1 mit 8 bezeichnet.

Am rückwärtigen Ende 3 ist unterhalb des Werkstattbodens 10 eine Drehwelle 5 fest verankert, die für jede Fahrbahnschiene 1 wenigstens einen Hubstößel 4 trägt, der schwenkbar mit der Drehwelle 5 ist, so daß die beiden, für eine Auffahrbühne bestimmten Fahrbahnschienen 1 in einem mechanischen Gleichlauf zusammengeschlossen sind. Das andere Ende des Hubstößels 4 schließt an die Fahrbahnschiene 1 in einer Rollführung 6 an. An den Hubstößel 4 schließt weiterhin eine Kolbenzylinderanordnung 7, vorzugsweise eine hydraulische Kolbenzylinderanordnung an, die schwenkbar am Werkstattboden bei 23 gelagert ist.

Am vorderen Ende 8 schließt - wie dies deutlicher aus Fig. 3 hervorgeht - ein Lenker 9 an die Fahrbahnschiene 1 an, der schwenkbar im Anlenkpunkt 12 am Werkstattboden und schwenkbar im Anlenkpunkt 11 an der Fahrbahnschiene anschließt, wobei der Anlenkpunkt 11 gegenüber dem Anlenkpunkt 12 in einer vertikalen Ebene gesehen nach vorne versetzt ist, so daß also der Lenker 9 mit der Fahrbahnschiene 1 einen Winkel γ größer als 90° einschließt.

Am vorderen Ende 8 ist eine Auffahrklappe 22 vorgesehen und am vorderen Ende 8 der Fahrbahnschiene 1 können Laufrollen 24 vorgesehen sein, durch die die Bewegung der Fahrbahnschiene 1 auf dem Boden entsprechend verschleißfrei wird.

Der Radfreiheber 2 wird über ein Scherenhubgestänge 14 angehoben. Dieses Scherenhubgestänge 14 besteht im wesentlichen aus den beiden Hubarmen 15 und 16, die in einem Schwenklager 21 zusammengeschlossen sind, das über die Länge der Hubarme 15 und 16 ge sehen außermittig angeordnet ist. An dem Hubarm 15 schließt bei dem dargestellten Ausführungsbeispiel im oberen Bereich ein Lenker 17 an, der drehgelenkig sowohl an dem Hubarm 15 wie auch an einer Tragschiene 20 des Radfreihebers 2 angreift. An dem Hubarm 15 greift im unteren Bereich ein Lenker 18 an, der drehgelenkig am Hubarm 15 und an der Fahrbahnschiene 1 angeordnet ist.

Die beiden Hubarme 15 und 16 führen sich im oberen Bereich frei an der Tragschiene 20, und zwar in Längsachse der Tragschiene 20, und sind in ihrem unteren Ende an eine Kolbenzylinderanordnung 19 angeschlossen, die vorzugsweise hydraulisch arbeitet, so daß dadurch die Hubarme 15 und 16 einerseits auseinandergedrückt werden können, andererseits die Tragschiene 20 auf- und abbewegen.

Durch die Lenker 17 und 18 wird die erforderliche Verwindungssteifigkeit in das Scherenhubgestänge 14 eingetragen und es ist offensichtlich, daß für jede Tragschiene 20 des Radfreihebers 2 ein solches Scherenhubgestänge 14 vorgesehen sein kann, das andererseits bei entsprechender Dimensionierung auch nur ein Scherenhubgestänge mittig unterhalb der Tragschiene 20 vorgesehen werden kann.

Die Arbeitsweise dieser erfindungsgemäßen Einrichtung ist wie folgt:

Bei der Stellung gemäß Fig. 1 weist die Fahrbahnschiene 1 einen Neigungswinkel β von 2° auf. Bei einer solchen flachgeneigten Fahrbahnschiene ist problemlos ein Aufschieben eines Fahrzeuges von Hand möglich. Die Höhe a des vorderen Endes der Fahrbahn schiene 1 über dem Werkstattboden 10 beträgt 125 mm.

Um das vordere Ende der Fahrbahnschiene 1 abzusenken auf eine Höhe a = 50 mm, wird nunmehr die Kolbenzylinderanordnung 7 betätigt, der Hubstößel 4 verschiebt sich - wie aus dem Vergleich zwischen Fig. 1 und 2 zu ersehen ist - in der Rollführung 6 vom vorderen zum rückwärtigen Ende und hebt dadurch das rückwärtige Ende 3 der Fahrbahnschiene 1 an und senkt dadurch das vordere Ende 8 der Fahrbahnschiene 1.

Gehalten wird in dieser Stellung das vordere Ende der Fahrbahnschiene 1 durch den Lenker 9.

Wird nunmehr die Kolbenzylinderanordnung 7 weiter betätigt, schiebt die Kolbenzylinderanordnung 7 den Hubstößel 4 nach hinten und zieht dadurch den Lenker 9 in eine aufrechte Stellung. Hierdurch wird die Fahrbahnschiene 1 in die in Fig. 3 dargestellte bodenparallele Stellung angehoben und weist nunmehr eine Arbeitshöhe b von 600 mm auf. Wird nunmehr die Kolbenzylinderanordnung 19 des Radfreihebers 2 betätigt, kann der Radfreiheber 2 auf eine Arbeitshöhe c von 450 mm oberhalb der Fahrbahnschiene angehoben werden. Durch weiteres Betätigen der Kolbenzylinderanordnung 19 und weiteres Ausfahren des Scherenhubgestänges 14 kann nunmehr der Radfreiheber 2 auf eine Arbeitshöhe d von 1250 mm oberhalb der Fahrbahnschiene 1 angehoben werden, so daß dann ein Arbeiten unterhalb des Fahrzeuges bei sogenannter "Kopffreiheit" möglich ist.

## Patentansprüche

1. Auffahrbühne für einen Arbeits- und Inspektionsstand für Kraftfahrzeuge mit einem in die Fahrbahnschienen integrierten Radfreiheber, gekennzeichnet durch einen am rückwärtigen Ende (3) jeder Fahrbahnschiene (1) angeordneten Hubstößel (4), der werkstattbodenseitig an einer für beide Hubstößel (4) gemeinsamen am Boden verankerten Drehwelle (5) angreift und sich anderenendes in der Fahrbahnschiene (1) in einer in Längsachse der Fahrbahnschiene (1) ausgerichteten Rollführung (6) führt,
mit den Hubstößeln (4) zusammenwirkende Kolben-Zylinderanordnungen (7), mit denen die Hubstößel (4) um die Drehwelle (5) schwenkbar sind,
einen am vorderen Ende (8) jeder Fahrbahnschiene (1) angeordneten Lenker (9), der schwenkbar am Werkstattboden (10) und schwenkbar an der ihm zugeordneten Fahrbahnschiene (1) angeordnet ist, wobei der Anlenkpunkt (11) an der Fahrbahnschiene (1) gegenüber dem Anlenkpunkt (12) am Boden in der vertikalen Ebene nach vorne versetzt ist.

2. Auffahrbühne nach Anspruch 1, dadurch gekennzeichnet, daß der Radfreiheber (2) über ein Scherenhubgestänge (14) anhebbar ist.

3. Auffahrbühne nach Anspruch 1 und 2, dadurch gekennzeichnet, daß das Scherenhubgestänge jeweils aus zwei Hubarmen (15, 16) besteht, die längenverschieblich an einer Tragschiene (20) des Radfreihebers (2) angreifen und anderenendes an eine Kolbenzylinderanordnung (19) anschließen, wobei die beiden Hubarme (15, 16) außermittig schwenkbar gelenkig aneinander angeschlossen sind (Schwenklager (21)).

4. Auffahrbühne nach einem oder mehreren der vorhergehenden Ansprüche, dadurch gekennzeichnet, daß der Radfreiheber mit zwei Tragschienen (20) ausgerüstet ist und jeder Tragschiene (20) ein Scherenhubgestänge (14) zugeordnet ist.

5. Auffahrbühne nach einem oder mehreren der vorhergehenden Ansprüche, dadurch gekennzeichnet, daß ein Hubarm (z. B. der Hubarm (15)) über einen Lenker (18) mit der Auffahrschiene (1) und über einen weiteren Lenker (17) mit der Tragschiene (20) verbunden ist, wobei die Lenker (17, 18) schwenkbar an ihren Enden an den Hubarm (15) einerseits und an die Tragschiene (20) andererseits bzw. die Auffahrschiene (1) angeschlossen sind.

6. Auffahrbühne nach einem oder mehreren der vorhergehenden Ansprüche, dadurch gekennzeichnet, daß die Kolbenzylinderanordnung (7) schwenkbar am Werkstattboden (10) angeordnet ist.

7. Auffahrbühne nach einem oder mehreren der vorhergehenden Ansprüche, dadurch gekennzeichnet, daß die Drehwelle (5) im Werkstattboden versenkt angeordnet ist.

8. Auffahrbühne nach einem oder mehreren der vorhergehenden Ansprüche, dadurch gekennzeichnet, daß die Auffahrschienen (1) über den Hubstößel (4) und den Lenker (9) auf eine Höhe b von 600 - 700 mm anhebbar ist, wobei die Auffahrschiene bodenparallel ausgerichtet ist,
daß der Radfreiheber (2) auf eine Höhe c von 450 mm über die Auffahrschiene anhebbar ist,
daß der Radfreiheber (2) auf eine Endhöhe d von 1250 mm über die Auffahrschiene (1) stufenlos anhebbar ist.

9. Auffahrbühne nach einem oder mehreren der vorhergehenden Ansprüche, dadurch gekennzeichnet, daß an dem vorderen Ende der Auffahrschiene Auffahrklappen (22) vorgesehen sind, die in eine Hochlage einstellbar sind und dann als Sicherungsklappen wirken (Fig. 3 und 4).
